# EUROPÄISCHE PATENTSCHRIFT

(11) **EP 0 752 061 B1**
(45) Veröffentlichungstag und Bekanntmachung des Hinweises auf die Patenterteilung: **27.01.1999**
(21) Anmeldenummer: 95911205.3
(22) Anmeldetag: 03.03.1995
(51) Int. Cl.: F02M 59/34, F02M 59/46

(54) **ANORDNUNG ZUR EINSPRITZUNG VON KRAFTSTOFF IN DIE ZYLINDER EINER BRENNKRAFTMASCHINE**
ARRANGEMENT FOR INJECTING FUEL INTO THE CYLINDERS OF AN INTERNAL COMBUSTION ENGINE
SYSTEME PERMETTANT D'INJECTER DU CARBURANT DANS LES CYLINDRES D'UN MOTEUR A COMBUSTION INTERNE

(30) Priorität: 23.03.1994 DE 4410024
(43) Veröffentlichungstag der Anmeldung: 08.01.1997
(73) Patentinhaber: SIEMENS AKTIENGESELLSCHAFT, 80333 München (DE)
(72) Erfinder: KLÜGL, Wendelin, D-92358 Seuberdorf (DE); SCHÖPPE, Detlev, D-93055 Regensburg (DE)
(86) Internationale Anmeldenummer: DE9500286
(87) Internationale Veröffentlichungsnummer: WO9525887

(56) Entgegenhaltungen:
- EP-A- 0 270 720
- EP-A- 0 299 337
- WO-A-94/27039

## Beschreibung

Die Erfindung betrifft eine Anordnung gemäß dem Oberbegriff von Anspruch 1.

Eine solche Anordnung ist aus der Zeitschrift "Ölhydraulik und Pneumatik" 36 (1992), Nr. 5, Seiten 304 bis 310 bekannt. Danach ist es auch bekannt, den Druck im Hochdruckspeicher über den Förderstrom der Hochdruckpumpe zu steuern. Eine steuerbare Hochdruckpumpe ist jedoch aufwendig, zumal wenn sie mehrere Kolben aufweist.

Der Erfindung liegt die Aufgabe zugrunde, bei einer Anordnung gemäß dem Oberbegriff die Steuerung des Förderstroms zu vereinfachen.

Grundgedanke der Erfindung gemäß Anspruch 1 ist es, die Steuerung des Kraftstoffstromes auf die Niederdruckseite zu verlegen. Man kommt dann mit einem einzigen Stellglied für den Kraftstoffstrom aus, auch wenn eine Hochdruckpumpe mit mehreren Kolben verwendet wird; und kann mit einer einfachen, nicht regelbaren Hochdruckpumpe arbeiten.

Eine Problematik des erfindungsgemäßen Konzeptes liegt darin, daß die ungeregelte Hochdruckpumpe für den maximal nötigen Kraftstoffstrom (Maximalwert) bemessen ist: Sie saugt daher ein "Leervolumen" an, wenn auf der Niederdruckseite ein kleinerer Kraftstoffstrom eingestellt wird, der kleiner als der vorgenannte Maximalwert ist. Die daraus resultierende "Hohlraumbildung" führt zu einer fehlerhaften Kraftstoff-Förderung. Um diese zu vermeiden, sind bei der Erfindung weiter Maßnahmen vorgesehen, durch die eine solche "Hohlraumbildung" auf der Niederdruckseite vor dem ansaugseitigen Rückschlagventil der Hochdruckpumpe vermieden wird.

Zur Einstellung des Kraftstoffstromes abhängig von den Motorparametern durch die Steuereinheit kann eine druck- und/oder volumengesteuerte Niederdruckpumpe dienen. Vorzugsweise wird jedoch eine nicht steuerbare Niederdruckpumpe verwendet und der Kraftstoffstrom durch ein steuerbares Ventil zwischen Niederdruckpumpe und Hochdruckpumpe eingestellt; ein Ausführungsbeispiel dieser Art wird anhand der Figuren näher erläutert. Es zeigen:
Figur 1 schematisch den erfindungsrelevanten Ausschnitt aus einer Einrichtung zur Einspritzung von Kraftstoff in die Zylinder einer Brennkraftmaschine;
Figur 2 eine erste Ausführungsform und
Figur 3 eine zweite Ausführungsform einer Hochdruckpumpe.

Gemäß Figur 1 fördert eine Niederdruckpumpe 1 Kraftstoff mit einem vorgegebenen Druck (beispielsweise 2 bar) aus einem Tank 2. Ein Druckbegrenzungsventil 3 regelt den Kraftstoff-Förderdruck auf den vorgegebenen Wert. Weiter ist ein Steuerventil 4 vorgesehen, das zwischen einer Leitung 5 und 6 angeordnet ist. Die Leitung 6 steht mit zwei Differenzdruckventilen 7 und 8 in Verbindung, die zur Hochdruckpumpe führen. Die Hochdruckpumpe weist im wesentlichen jeweils einen in einem Gehäuse 9, 10 angeordneten Kolben 11, 12 auf, der jeweils von einem Nocken 13, 14 antreibbar ist. Zwischen den Kolben 11, 12 und den Gehäusen 9, 10 ist jeweils ein Raum 15, 16 angedeutet, der jeweils einerseits mit einem der Differenzdruckventile 7, 8 und andererseits mit je einem Rückschlagventil 17, 18 in Verbindung steht. Die Rückschlagventile 17, 18 stehen mit einer Hochdruckleitung 19 in Verbindung, die zu einem nicht gezeigten Hochdruckspeicher führt. An der Hochdruckleitung 19 ist ein Drucksensor 42 angeschlossen, der den Druck in der Hochdruckleitung 19 ermittelt und den ermittelten Wert zu einer Steuereinheit 21 liefert, die ihrerseits aufgrund motorspezifischer Daten einen Steuerbefehl zum Steuerventil 4 liefert.

Die Einrichtung arbeitet wie folgt:

Die Niederdruckpumpe 1 fördert Kraftstoff aus dem Tank 2 und bringt den Kraftstoff auf einen vorgegebenen Druck von beispielsweise 2 bar. Die nachfolgenden Druckangaben sollen immer nur beispielhafte Druckangaben sein. Das Steuerventil 4 regelt den Kraftstoffstrom in der Leitung 6 so, daß er dem Bedarf der Brennkraftmaschine entspricht. Die Differenzdruckventile 7, 8 sind so gewählt, daß sie bei einer Druckdifferenz von 0,5 bar öffnen. In der dargestellten Lage wird der Kolben 12 aufgrund der Bewegung des Nockens 14 (Pfeil B) nach unten bewegt (die Kolben 11, 12 sind in dieser Richtung durch eine nicht gezeigte Feder vorgespannt), so daß der Kompressionsraum 16 über das Differenzdruckventil 8 mit Kraftstoff gefüllt wird. Der andere Nocken 13 bewegt sich in Richtung auf seinen oberen Totpunkt, so daß im Kompressionsraum 15 befindlicher Kraftstoff über das Rückschlagventil 17 in die Hochdruckleitung 19 und den Hochdruckspeicher gepreßt wird. Die Nocken 13, 14 sind so positioniert, daß in jeder Phasenlage nur ein Kolben ansaugt, um ein gleichmäßiges Befüllen der Kompressionsräume 15, 16 zu gewährleisten.

Unter den eingangs genannten Umständen kann sich bei der Abwärtsbewegung eines Kolbens 11 oder 12 ein Hohlraum bilden. Die Differenzdruckventile 7, 8 bewirken dann, daß der Hohlraum jeweils über den Kolben in den Kompressionsräumen 15,16 und nicht in der Leitung 6 entsteht.

Die Figur 2 zeigt eine Ausführungsform, mit der eine gleichmäßige Befüllung der Kompressionsräume 15,16 erzielt werden kann. Dabei sind die in Figur 1 gezeigten Differenzdruckventile 7, 8 in den Gehäusen 9, 10 angeordnet.

In Figur 2 ist wiederum ein Gehäuse 9 dargestellt, das aus einem Zylinder 22 und einem Pumpenkopf 23 besteht. Eine im Pumpenkopf 23 angeordnete Zulaufbohrung 24 führt zu einem Kompressionsraum 25, an den sich ein im Zylinder 22 verschiebbar angeordneter Kolben 26 anschließt. Unmittelbar nach der Zulaufbohrung 24 ist ein Differenzdruckventil 32 angeordnet, das aus einer Tellerfeder 27 und einer Ventilscheibe 28 besteht, wobei sich die Ventilscheibe 28 an einen ringförmigen Ventilsitz 29 des Pumpenkopfes 23 anlegt und der Ventilsitz 29 eine Dichtkante bildet. In einer Austrittsbohrung 30, die einerseits in den Kompressionsraum 25 mündet und andererseits mit dem Hochdruckspeicher in Verbindung steht, ist ein Rückschlagventil 31 angeordnet, das dem Rückschlagventil 17 in Figur 1 entspricht.

Ein Befüllen des Kompressionsraums 25 ist nun möglich, wenn das Differenzdruckventil öffnet. Dazu muß der Druck in der Zulaufbohrung/Ansaugleitung entsprechend größer als der im Kompressionsraum sein. Diese Bedingung ist nur erfüllt, wenn und solange die Ansaugleitung mit Kraftstoff gefüllt ist, so daß sich ein Hohlraum immer nur im Kompressionsraum 25 und nicht in der Zuleitung bilden kann. Aufgrund der Ausbildung des Ventils 32 als Tellerfeder 27 und einer Ventilscheibe 28 ist das Schadvolumen in der OT-Stellung (obere Totpunkt-Stellung) des Kolbens 26 minimal.

In Figur 3 ist ein weiteres Ausführungsbeispiel der Erfindung gezeigt.

Der obere Teil der Hochdruckpumpe entspricht der in Figur 2 gezeigten Anordnung und ist daher mit den gleichen Bezugszeichen versehen.

Im unteren Teil der Hochdruckpumpe ist in einem Nockenwellengehäuse 33 eine Nockenwelle 34 mit einem Nocken 35 gelagert. Der Nocken 35 steht mit einer Stößelrolle 36 in Verbindung, die in einem Stößel 37 drehbar gelagert ist. Der Stößel 37 wird von einer in einem Raum 38 angeordneten Stößelfeder 39 immer in Richtung auf die Nockenwelle 34 gedrückt, so daß die Stößelrolle 36 auf dem Nocken 35 rollt. Der Raum 38 steht mit einem Nockenwellenraum 40 über eine Entlastungsbohrung 41 in Verbindung, in dem die Nockenwelle 34 gelagert ist.

Im Gegensatz zu Figur 2 ist der Kolben 26 nicht durch eine Feder in Richtung auf die Nockenwelle vorgespannt. Das heißt, daß der Kolben 26 freischwebend im Zylinder geführt ist. Wird nun bei einer Abwärtsbewegung des Stößels 37 über das Steuerventil 4 (Figur 1) ein definiertes Volumen von Kraftstoff über das Ventil 32 in den Kompressionsraum 25 gedrückt, so macht der Kolben 26 eine entsprechende Abwärtsbewegung. Bei der Aufwärtsbewegung des Stößels 37, der über die Stößelrolle 36 vom Nocken 35 angetrieben wird, legt der Stößel 37 erst einen gewissen Leerhub zurück, bis er am Kolben an dessen Unterseite zum Anliegen kommt. Bei weiterer Aufwärtsbewegung des Stößels 37 und des Kolbens 26 wird der auf hohen Druck komprimierte Kraftstoff über das Rückschlagventil 31 und die Austrittsbohrung 30 in den Hochdruckspeicher gedrückt.

Die Anordnung von Figur 3 hat gegenüber der Anordnung von Figur 2 den Vorteil, daß sich auch im Kompressionsraum kein Hohlraum bilden kann, da bei einer bestimmten eingeströmten Kraftstoffmenge der Kolben stehenbleibt. Damit braucht weiter das Ventil 32 nicht als aufwendiges Differenzdruckventil ausgebildet zu werden. Die Federkraft des Ventils 32 muß dann nicht allzu genau sein, so daß ein preiswerteres Ventil verwendet werden kann.

Darüberhinaus hat eine Trennung von Kolben 26 und Stößel 37 den Vorteil, daß der Befüllungsdruck nur die kleine Masse des Kolbens bewegen muß. Der Befüllungsdruck kann demnach relativ klein gehalten werden, der Kolben 26 weicht schnell genug aus, und es steht damit genügend Zeit für den Füllvorgang zur Verfügung.

## Patentansprüche

1. Anordnung zur Einspritzung von Kraftstoff in die Zylinder einer Brennkraftmaschine mit Hilfe von Einspritzventilen,
- mit einem Hochdruckspeicher für den Kraftstoff, an den die Einspritzventile angeschlossen sind und der über eine Hochdruckpumpe (9, 10) mit Kolben (11, 12), mit einem saugseitigen und einem druckseitigen Rückschlagventil (7,17; 8, 18) sowie über eine Niederdruckpumpe (1) an einen Kraftstoffbehälter (2) angeschlossen ist,
- mit einer Steuereinheit (21) zur Einstellung des Krafstoffstromes vor dem saugseitigen Rückschlagventil (7, 8) der Hochdruckpumpe abhängig von Parametern der Brennkraftmaschine, wobei die Hochdruckpumpe (9, 10) ungesteuert ausgebildet ist und deren Kolben (11, 12) federbelastet ist,
**dadurch gekennzeichnet,**
daß das saugseitige Rückschlagventil (7, 8) als
Differenzdruckventil ausgebildet ist, daß das Differenzdruckventil(7, 8) so gewählt ist, daß es bei einer vorgegebenen Druckdifferenz von 0,5 bar öffnet, so daß eine Hohlraumbildung über dem Kolben (11, 12) in dem Kompressionsraum (15, 16) und nicht in der saugseitigen Leitung (6), die zur Hochdruckpumpe (9) geführt ist, erfolgt.

2. Anordnung nach Anspruch 1,
gekennzeichnet durch eine von der Steuereinheit (21) steuerbare Niederdruckpumpe.

3. Anordnung nach Anspruch 1,
dadurch gekennzeichnet, daß zwischen dem saugseitigen Rückschlagventil (7, 8) der Hochdruckpumpe (9, 10) und der einen annähernd konstanten Ausgangsdruck liefernden Niederdruckpumpe (1) ein durch die Steuereinheit (21) steuerbares Steuerventil (4) liegt.

4. Anordnung nach Anspruch 1,
dadurch gekennzeichnet, daß als saugseitiges Rückschlagventil eine Ventilscheibe (28) in Verbindung mit einem Ventilsitz (29) und einer Tellerfeder (27) dient, die den saugseitigen Zulauf zur Kompressionskammer der Hochdruckpumpe unter der Vorspannung der Tellerfeder (27) abschließt.

5. Anordnung nach Anspruch 1,
dadurch gekennzeichnet, daß die Hochdruckpumpe mindestens zwei Kolben (11, 12) hat, deren Bewegungsabläufe so gesteuert werden, daß sich jeweils nur ein Kolben in der Ansaugphase befindet.

6. Verfahren zur Einspritzung von Kraftstoff in die Zylinder einer Brennkraftmaschine mit Hilfe von Einspritzventilen, mit einem Hochdruckspeicher für den Kraftstoff, an dem die Einspritzventile angeschlossen sind und der über eine Hochdruckpumpe (9, 10) mit Kolben (11, 12) mit einem saugseitigen und einem druckseitigen Rückschlagventil (7, 17; 8, 18) sowie über eine Niederdruckpumpe (1) an einen Kraftstoffbehälter (2) angeschlossen ist, mit einer Steuereinheit zur Einstellung des Kraftstoffstromes vor dem saugseitigen Rückschlagventil (7, 8) der Hochdruckpumpe abhängig von Parametern der Brennkraftmaschine, wobei die Hochdruckpumpe (9, 10) ungesteuert ausgebildet ist und deren Kolben (11, 12) federbelastet ist, **dadurch gekennzeichnet,** daß als saugseitiges Rückschlagventil (7, 8) ein Differenzdruckventil verwendet wird, daß das Differenzdruckventil (7, 8) geöffnet wird, wenn eine vorgegebene Druckdifferenz von 0,5 bar zwischen der saugseitigen Leitung (6), die zur Hochdruckpumpe (9) geführt ist, und dem Kompressionsraum (15, 16) der Hochdruckpumpe (9) auftritt, so daß eine Hohlraumbildung nur über dem Kolben (11, 12) im Kompressionsraum (15, 16) der Hochdruckpumpe (9) erzeugt wird.

## Claims

1. Arrangement for injecting fuel into the cylinders of an internal combustion engine with the aid of injection values,
- with a high-pressure reservoir for the fuel, to which the injection valves are connected and which is connected to a fuel tank (2) via a high-pressure pump (9, 10) with piston (11, 12), having a suction-side and a delivery-side non-return valve (7, 17; 8, 18), and via a low-pressure pump (1),
- with a control unit (21) for setting the fuel stream upline of the suction-side non-return valve (7, 8) of the high-pressure pump as a function of parameters of the internal combustion engine, the high-pressure pump (9, 10) being of non-controlled design and its piston (11, 12) being spring-loaded,
characterized
in that the suction-side non-return valve (7, 8) is designed as a differential-pressure valve, in that the differential-pressure valve (7, 8) is selected in such a way that it opens at a predetermined pressure difference of 0.5 bar, so that a cavity is formed above the piston (11, 12) in the compression space (15, 16) and not in the suction-side line (6) which is led to the high-pressure pump (9).

2. Arrangement according to Claim 1, characterized by a low-pressure pump capable of being controlled by the control unit (21).

3. Arrangement according to Claim 1, characterized in that a control valve (4) capable of being controlled by the control unit (21) is located between the suction-side non-return valve (7, 8) of the high-pressure pump (9, 10) and the low-pressure pump (1) delivering an approximately constant outlet pressure.

4. Arrangement according to Claim 1, characterized in that a valve disc (28), in conjunction with a valve seat (29) and a cup spring (27), serves as a suction-side non-return valve, the said valve disc closing off the suction-side inflow to the compression chamber of the high-pressure pump under the prestress of the cup spring (27).

5. Arrangement according to Claim 1, characterized in that the high-pressure pump has at least two pistons (11, 12), the cycles of movement of which are controlled in such a way that only one piston is in the intake phase in each case.

6. Method for injecting fuel into the cylinders of an internal combustion engine with the aid of injection valves, with a high-pressure reservoir for the fuel, to which the injection valves are connected and which is connected to a fuel tank (2) via a high-pressure pump (9, 10) with piston (11, 12), having a suction-side and a delivery-side non-return valve (7, 17; 8, 18), and via a low-pressure pump (1), with a control unit for setting the fuel stream upline of the suction-side non-return valve (7, 8) of the high-pressure pump as a function of parameters of the internal combustion engine, the high-pressure pump (9, 10) being of non-controlled design and its piston (11, 12) being spring-loaded, characterized in that a differential-pressure valve is used as a suction-side non-return valve (7, 8), in that the differential-pressure valve (7, 8) is opened when a predetermined pressure difference of 0.5 bar occurs between the suction-side line (6), which is led to the high-pressure pump (9), and the compression space (15, 16) of the high-pressure pump (9), so that a cavity is formed only above the piston (11, 12) in the compression space (15, 16) of the high-pressure pump (9).

## Revendications

1. Dispositif d'injection de carburant dans les cylindres d'un moteur à combustion interne à l'aide de soupapes d'injection, comportant,
- un accumulateur à haute pression pour le carburant, auquel sont reliées les soupapes d'injection et qui est relié à un réservoir de carburant (2) par une pompe à haute pression (9, 10) comportant des pistons (11, 12), un clapet anti-retour du côté aspiration et un clapet anti-retour du côté pression (7,17; 8, 18), ainsi que par une pompe à basse pression (1),
- un dispositif de réglage (21) pour le réglage du débit de carburant avant le clapet anti-retour (7, 8) du côté aspiration de la pompe haute pression en fonction de paramètres du moteur à combustion interne, la pompe à haute pression (9, 10) étant du type non régulée et ses pistons (11, 12) étant chargés par des ressorts,
caractérisé en ce que
le clapet anti-retour (7, 8) du côté aspiration est constitué par une soupape de pression différentielle, en ce que la soupape de pression différentielle (7, 8) est choisie de telle manière qu'elle s'ouvre pour une différence de pression donnée de 0,5 bar, de sorte qu'une formation de vide se produit au-dessus du piston (11, 12) dans la chambre de compression (15, 16), et non dans la canalisation du côté aspiration (6) qui mène à la pompe à haute pression (9).

2. Dispositif selon la revendication 1, caractérisé par une pompe à basse pression réglable par le dispositif de réglage (21).

3. Dispositif selon la revendication 1, caractérisé en ce que, entre le clapet anti-retour (7, 8) du côté aspiration de la pompe à haute pression (9, 10) et la pompe à basse pression (1) fournissant une pression de sortie à peu près constante, se trouve une soupape-pilote (4) réglable par le dispositif de réglage (21).

4. Dispositif selon la revendication 1, caractérisé en ce qu'on utilise comme clapet anti-retour du côté aspiration un disque de soupape (28) en liaison avec un siège de soupape (29) et une rondelle-ressort (27), qui ferme l'arrivée du côté aspiration vers la chambre de compression de la pompe à haute pression sous la précontrainte de la rondelle-ressort (27).

5. Dispositif selon la revendication 1, caractérisé en ce que la pompe à haute pression a au moins deux pistons (11, 12), dont les déplacements sont commandés de telle manière qu'un seul piston se trouve respectivement dans la phase d'aspiration.

6. Dispositif d'injection de carburant dans les cylindres d'un moteur à combustion interne à l'aide de soupapes d'injection, comportant un accumulateur à haute pression pour le carburant, auquel sont reliées les soupapes d'injection et qui est relié à un réservoir de carburant (2) par une pompe à haute pression (9, 10) comportant des pistons (11, 12), un clapet anti-retour du côté aspiration et un clapet anti-retour du côté pression (7, 17; 8, 18), ainsi que par une pompe à basse pression (1), comportant un dispositif de réglage (21) pour le réglage du débit de carburant avant le clapet anti-retour (7, 8) du côté aspiration de la pompe à haute pression en fonction de paramètres du moteur à combustion interne, la pompe à haute pression (9, 10) étant du type non régulée et ses pistons (11, 12) étant chargés par des ressorts,
caractérisé en ce que, comme clapet anti-retour (7, 8) du côté aspiration, on utilise une soupape de pression différentielle, en ce que la soupape de pression différentielle (7, 8) s'ouvre pour une différence de pression donnée de 0,5 bar entre la canalisation du côté aspiration (6), qui mène à la pompe à haute pression (9), et la chambre de compression (15, 16) de la pompe haute pression (9), de sorte qu'il ne se produit une formation de vide qu'au-dessus du piston (11, 12), dans la chambre de compression (15, 16) de la pompe à haute pression (9).
